# FASCICULE DE BREVET EUROPEEN

(11) **EP 0 040 568 B1**
(45) Date de publication et mention de la délivrance du brevet: **16.11.1983**
(21) Numéro de dépôt: 81400773.8
(22) Date de dépôt: 15.05.1981
(51) Int. Cl.: B21D 1/05

(54) **Dispositif d'amélioration de l'aspect superficiel des tôles laminées et recuites**
Vorrichtung zum Verbessern des Oberflächenaspektes gewalzter und geglühter Bleche
Apparatus for improving the superficial aspect of rolled and tempered steel plate

(30) Priorité: 16.05.1980 FR 8011075
(43) Date de publication de la demande: 25.11.1981
(73) Titulaire: CLECIM SA, F-92402 Courbevoie Cedex (FR)
(72) Inventeur: Delfolie, Pierre Allée Charles Beaudelaire, F-60100 Creil (FR); Francois, Bernard Allée Alfred de Musset, F-60100 Creil (FR); Grumbach, Marc, F-78230 Le Pecq (FR)
(74) Mandataire: Phélip, Bruno

## Description

L'invention se situe dans le domaine de l'écrouissage des tôles et concerne plus particulièrement l'obtention d'un état de surface acceptable pour des traitements ultérieurs tels que revêtement métallique, peinture, etc...

Les tôles minces après laminage et recuit sont généralement gondolées, cloquées, ondulées sur les rives et la partie médiane, ce qui n'est pas sans inconvénients pour des traitements ultérieurs. C'est pourquoi les trains industriels sont habituellement munis de dispositifs divers destinés à minimiser ces défauts, tels que lignes de planage.

Dans le cas des aciers présentant un palier à la limite d'élasticité, c'est-à-dire qui ne se déforment pas de façon homogène dans les premiers pour cent de déformation plastique, on utilise des systèmes d'écrouissage tels que le skin-pass et l'anticotelage. Ces procédés ont notamment pour conséquence de produire des déformations concentrées dans des bandes apparaissant en creux à la surface de la tôle. Ces bandes, généralement désignées par le terme vermiculures, ne sont pas gênantes pour de nombreux usages, mais elles sont incompatibles avec certains traitements superficiels, notamment la peinture ou les revêtements métalliques tels que la galvanisation.

On connaît, en particulier par la demande de brevet français publiée sous le n° 2 398 805, des dispositifs comportant des rouleaux sur lesquels on fait passer une tôle laminée en continu pour obtenir une déformation plastique de cette tôle. Mais ces dispositifs, qui visent principalement l'amélioration des propriétés magnétiques des tôles travaillées, utilisent des diamètres de rouleaux et des arcs d'enroulement de la tôle sur les rouleaux qui ne conduisent pas à l'amélioration de l'état de surface de la tôle.

L'invention a précisément pour but de fournir des tôles dont l'aspect soit acceptable pour des traitements superficiels.

L'invention a pour objet un dispositif composé essentiellement d'un ou plusieurs cylindres de rayons au plus égaux à environ 75 fois l'épaisseur de la tôle et comprenant en outre des moyens pour donner à la tôle un angle d'enroulement sur chaque cylindre compris entre 10° et 40° et des moyens pour assurer une traction comprise entre 20 % et 80 % de la limite d'élasticité de la tôle. Dans le cas où le dispositif comporte plusieurs cylindres, leurs diamètres respectifs sont dans un rapport compris entre 1,5 et 2,5 et ils sont, de préférence disposés par ordre de diamètres croissants dans le sens de déplacement de la tôle. L'écartement de leurs axes respectifs est au moins égal à trois fois le rayon du cylindre de plus grand rayon.

L'invention s'applique de façon particulièrement avantageuse au cas de la flexion sous traction, l'écartement I des bandes de déformation est alors maintenu inférieur à l'expression : où
R est le rayon du cylindre,
e l'épaisseur de la tôle,

A et B des constantes, fonctions de la traction et de l'angle d'enroulement de la bande dont on peut calculer, dans chaque cas particulier, une valeur approchée à l'aide des expressions : où
a est la constante élastique du cylindre,
a l'angle d'enroulement de la tôle sur le cylindre, exprimé en radians ;
T la tension de la tôle, exprimée en kN/mm de largeur ;
aₜ la traction de la tôle, exprimée en N/mm² ;
<₇ₒ la limite d'élasticité de la tôle, exprimée en N/_{mm2 ;}
ep la longueur du palier à la limite d'élasticité de la tôle.

Comme on le comprend, les bandes de déformation, lors de l'écrouissage d'aciers présentant un palier à la limite d'élasticité, apparaissent de façon inévitable. Le demandeur a donc été amené à chercher non à supprimer ce phénomène, puisque c'est impossible, mais à la rendre peu gênant pour les applications envisagées. Au cours de ses travaux, il s'est rendu compte que le nombre des bandes dépendait du mode de déformation, des caractéristiques du matériau et de la vitesse de déplacement de la tôle. En général, les contraintes de traction sont insuffisantes pour créer des bandes en dehors de la zone de contact, les bandes naissent donc dans cette zone, puis se propagent vers l'intérieur de la tôle. Il faut, pour des raisons de compatibilité entre zone plastique et zone élastique, qu'il y ait toujours au moins une bande dans la zone de contact, l'écartement des bandes est donc inférieur et au plus égal à la moitié de la longueur de contact plastique entre la tôle et le cylindre. On peut donc régler l'écartement des bandes en agissant sur les paramètres indiqués plus haut et, en rendant cet écartement suffisamment faible, obtenir des tôles où les vermiculures ne sont pratiquement plus discernables à l'oeil nu. Cette condition est remplie notamment lorsque la distance entre les bandes est très inférieure à leur largeur. En faisant déjà apparaître des bandes de déformation en nombre suffisant, par un écrouissage approprié, avant entrée dans le système de planage, on obtient à la sortie de ce dernier, qui ne fait qu'en augmenter le nombre, le résultat recherché.

Dans le cas particulier de la flexion sous traction, la longueur de contact plastique entre la tôle et le cylindre et, par conséquent, l'écartement des bandes, dépend notamment du rayon du cylindre déformé. L'aplatissement de ce dernier s'évalue, dans ce cas particulier, comme dans le cas de tout cylindre de laminage, à partir de la force de laminage. On arrive donc, après simplification, à l'expression que doit vérifier l'écartement 1 des bandes pour obtenir le résultat souhaité : e étant l'épaisseur de la tôle et R le rayon du cylindre non déformé. Les constantes A et B sont représentatives des conditions opératoires. Une valeur approchée, suffisante pour évaluer la valeur à laquelle I doit être inférieur, peut être calculée à partir des expressions :

dont les symboles ont été explicités plus haut.

L'invention sera de toutes façons bien comprise au vu de la description qui va suivre, donnée à titre d'exemple purement illustratif, en référence aux planches de dessin annexées sur lesquelles :
la figure 1 est une photographie de bandes de déformations,
la figure 2 schématise une variante d'exécution, comportant un seul cylindre, du dispositif selon l'invention,
la figure 3 représente une autre variante comprenant plusieurs cylindres.

Sur la figure 1, on peut voir des bandes de déformation 1, obtenues par écrouissage, à l'aide de cylindres, sur une tôle mince déjà amenée, par laminage, à l'épaisseur finale désirée. Ces bandes se présentent sous forme de lignes horizontales sombres car elles sont en creux par rapport à la surface 2 de la tôle qui apparaît donc en clair sur la photo. Les vermiculures 1 sont pratiquement équidistantes et présentent une périodicité bien déterminée. Elles naissent dans l'emprise à la surface de la tôle, parallèlement à l'axe des cylindres et se propagent vers l'intérieur de la tôle.

Les deux variantes d'exécution du dispositif selon l'invention, représentées sur les figures 2 et 3, comprennent essentiellement des cylindres C (figure 1), C₁, C₂, C₃ (figure 2) qui confèrent à la tôle T, d'épaisseur e, un écrouissage suffisant pour obtenir des bandes de déformation serrées. La tôle, appuyée sur ces cylindres non entraînés, est soumise à une tension supérieure à 20 % de la limite d'élasticité pour être déformée superficiellement. Les moyens prévus pour exercer la tension ne sont pas représentés sur les figures, car, avantageusement, le dispositif selon l'invention peut s'insérer dans une ligne d'écrouissage déjà existante, de préférence entre les cages finisseuses et les systèmes de planage, ou avant le bobinage, la vitesse de défilement et la traction étant alors imposés par les caractéristiques de la ligne d'écrouissage.

Le rayon R du cylindre C et les rayons Rᵢ, R₂, R₃ respectivement des cylindres C₁, C₂, C₃ sont choisis de manière à obtenir la déformation souhaitée, tels que leur rapport à l'épaisseur de la tôle soit inférieur à 75.

Les angles a, α₁, α₂, α₃ formés par la tôle T, et respectivement les cylindres C, C₁, C₂, C₃ sont compris entre 10° et 40°, ce qui, dans le cas du dispositif représenté sur la figure 2, nécessite que les rouleaux ne soient pas trop rapprochés. De préférence, on choisit les écartements D₁ et D₂ au moins égaux à trois fois le rayon du cylindre le plus gros, en l'occurence C₃.

Un exemple d'application, concernant une ligne d'écrouissage où la tôle est soumise à une flexion sous tension, le dispositif selon l'invention étant disposé avant ce système d'écrouissage, donné à titre purement illustratif, permettra de mieux comprendre l'invention.

Sur une ligne de traitement, suivie d'écrouissage, un dispositif selon l'invention, comportant un seul cylindre, a été introduit. Ce dernier, d'un diamètre de 30 mm, est placé entre un bloc tensionneur et le laminoir écrouisseur. L'angle d'enroulement de la tôle sur ce cylindre est d'environ 30° et l'effort de traction est compris entre 50 et 100 N/mm², soit 25 à 50 N par mm de largeur. La tôle laminée a une épaisseur d'environ 0,5 à 0,6 mm et sa largeur est voisine de 1 000 mm. Les constantes A et B, dans le cas particulier considéré, a étant égal à 0,15 pour un cylindre d'acier, ont respectivement pour valeur 6 et 0,01, ce qui donne, pour l'écartement 1 des bandes de déformation, une valeur inférieure à donc une valeur inférieure à 0,5 mm. Après écrouissage, cet écartement initial conduit à un excellent état de surface.

L'invention n'est pas limitée, dans son application à des lignes de laminage comportant des systèmes de planage tels que ceux envisagés, mais peut être mise en oeuvre partout où il est nécessaire de régler l'écartement des bandes de déformation, notamment dans le cas de tôles bobinées. Elle n'est pas non plus limitée à une catégorie étroite de tôles, mais bien que par tôles minces on entende généralement d'épaisseur inférieure à 6 mm, on peut l'employer pour des tôles plus épaisses à condition d'avoir les moyens d'appliquer la déformation nécessaire. De même, le nombre de cylindres constituant le dispositif de mise en oeuvre n'est pas limité, mais on aura intérêt, dans chaque cas particulier, à employer le nombre minimum pour obtenir l'écrouissage souhaité. Pour des tôles de faible épaisseur, un seul cylindre est généralement suffisant.

## Revendications

1. Dispositif d'amélioration de l'aspect superficiel de tôles laminées et recuites, caractérisé en ce qu'il est formé essentiellement d'un ou plusieurs cylindres de rayons au plus égaux à environ 75 fois l'épaisseur de la tôle et en ce qu'il comprend, en outre, des moyens pour donner à la tôle un angle d'enroulement sur chaque cylindre compris entre 10° et 40° et des moyens pour assurer une traction comprise entre 20 % et 80 % de la limite d'élasticité de la tôle.

2. Dispositif selon la revendication 1, caractérisé en ce que, dans le cas de plusieurs cylindres, les rapports des diamètres de ces derniers sont compris entre 1,5 et 2,5.

3. Dispositif selon la revendication 2, caractérisé en ce que les diamètres des cylindres sont croissants dans le sens de déplacement de la tôle.

4. Dispositif selon l'une quelconque des revendications 2 et 3, caractérisé en ce que l'écartement des axes des cylindres successifs est au moins égal à trois fois le rayon du cylindre de plus grand rayon.

5. Application du dispositif selon l'une quelconque des revendications 1 à 4 au cas de la flexion sous traction, caractérisée en ce que l'écartement des bandes de déformation est rendu inférieur à l'expression où
R est le rayon du cylindre,
e l'épaisseur de la tôle,

A et B des constantes fonctions de la traction et de l'angle d'enroulement de la bande, dont une valeur approchée est fournie par les expressions où
a est la constante élastique du cylindre,
a l'angle d'enroulement de la tôle sur le cylindre, exprimé en radians ;
T la tension de la tôle, exprimée en kN/mm de largeur ;
σₜ la traction de la tôle, exprimée en N/mm² ;
σₒ la limite d'élasticité de la tôle, exprimée en N/_{mm2 ;}
_{E}p la longueur du palier à la limite d'élasticité de la tôle.

## Claims

1. Device for improving the surface appearance of rolled and annealed metal sheets, characterised in that it is formed essentially of one or more cylinders, the radii of which are at most equal to about 75 times the thickness of the metal sheet, and in that it also comprises means for giving the metal sheet a rolling angle on each cylinder of between 10° and 40°, and means for effecting a traction of between 20 % and 80 % of the elasticity limit of the metal sheet.

2. Device according to Claim 1, characterised in that, in the case of several cylinders, the ratios of the diameters of the latter are between 1.5 and 2.5.

3. Device according to Claim 2, characterised in that the diameters of the cylinders increase in the direction of displacement of the metal sheet.

4. Device according to either one of Claims 2 and 3, characterised in that the separation between the axes of the successive cylinders is at least equal to three times the radius of the cylinder of largest radius.

5. Application of the device according to any one of Claims 1 to 4 to the case of bending under traction, characterised in that the separation I between the deformation bands is made less than the expression in which
R is the radius of the cylinder,
e is the thickness of the metal sheet and

A and B are constants depending on the traction and the rolling angle of the band, approximate values of which are provided by the expressions in which
a is the elastic constant of the cylinder,
a is the rolling angle of the metal sheet around the cylinder, expressed in radians,
T is the tension of the metal sheet, expressed in kN/mm of width,
σₜ is the traction of the metal sheet, expressed in N/ₘₘ2,
_{Qo} is the elasticity limit of the metal sheet, expressed in N/mm², and
εp is the length of the plateau at the elasticity limit'of the metal sheet.

## Patentansprüche

1. Vorrichtung zur Verbesserung der Oberflächenbeschaffenheit von gewalzten und geglühten Blechen, dadurch gekennzeichnet, daß sie im wesentlichen aus einem oder mehreren Zylindern mit Radien gebildet wird, die höchstens ungefähr das 75-fache der Dicke des Bleches bzw. Walzblechs betragen und daß sie weiters mit einer Einrichtung versehen ist, die dem Blech bzw. Walzblech einen Aufrollwinkel auf jedem Zylinder von 10-40° verleiht und weiters eine Einrichtung besitzt, um eine Zugbelastung von 20-80 % der Elastizitätsgrenze des Walzblechs zu gewährleisten.

2. Vorrichtung nach Anspruch 1, dadurch gekennzeichnet, daß, wenn mehrere Zylinder vorgesehen sind, die Verhältnisse zwischen den Durchmessern derselben zwischen 1,5 und 2,5 liegen.

3. Vorrichtung nach Anspruch 2, dadurch gekennzeichnet, daß die Durchmesser der Zylinder sich in der Richtung der Verschiebung des Bleches kreuzen.

4. Vorrichtung nach einem der Ansprüche 2 und 3, dadurch gekennzeichnet, daß der Abstand zwischen den Achsen von aufeinanderfolgenden Zylindern wenigstens das Dreifache des Radius des Zylinders mit dem größten Radius beträgt.

5. Anwendung der Vorrichtung nach einem der Ansprüche 1 bis 4 auf den Fall einer Biegezugbeanspruchung bzw. Biegung unter Zug, dadurch gekennzeichnet, daß der Abstand 1 zwischen den Verformungsstreifen bzw. -bändern geringer als der Ausdruk gehalten wird, worin
R den Radius des Zylinders,
e die Dicke des Walzblechs,

A und B die Funktionskonstanten bzw. konstante Funktionen der Zugbeanspruchung und des Aufrollwinkels des Bandes darstellen, wofür ein angenäherter Wert durch die Ausdrücke gegeben ist und worin
a die Elastizitätskonstante des Zylinders,
a den Aufrollwinkel des Blechs auf dem Zylinder ausgedrückt im Bogenmaß,
T die Spannung des Blechs bzw. Walzblechs in kN/mm Breite,
die Zugbelastung des Blechs in N/mm², σₒ die Elastizitätsgrenze des Walsblechs in N/mm² und
ep die Länge der Dehnungsstufe an der Elastizitätsgrenze des Blechs bedeuten.
